# EUROPÄISCHE PATENTSCHRIFT

(11) **EP 2 989 019 B1**
(45) Veröffentlichungstag und Bekanntmachung des Hinweises auf die Patenterteilung: **22.03.2017**
(21) Anmeldenummer: 14719728.9
(22) Anmeldetag: 23.04.2014
(51) Int. Cl.: B65D 51/28, B65D 47/14

(54) **BEHÄLTERVERSCHLUSS**
CONTAINER CLOSURE
FERMETURE DE RÉCIPIENT

(30) Priorität: 23.04.2013 DE 102013207348
(43) Veröffentlichungstag der Anmeldung: 02.03.2016
(73) Patentinhaber: MONTFORT Kunststofftechnik GmbH, 6842 Koblach (AT); Wilfinger, Roger Franz, 8135 Langnau am Albis (CH)
(72) Erfinder: WILFINGER, Roger Franz, CH-8135 Langnau am Albis (CH); SCHMID, Martin, 6832 Sulz (AT); KESSLER, Hannes, A-6850 Dornbirn (AT)
(74) Vertreter: Greif, Thomas
(86) Internationale Anmeldenummer: PCT/EP2014/058242
(87) Internationale Veröffentlichungsnummer: WO 2014/173952

(56) Entgegenhaltungen:
- US-A- 5 605 240
- US-A1- 2006 151 418
- US-A1- 2007 280 042
- US-A1- 2010 282 624

## Beschreibung

Die Erfindung betrifft einen Behälterverschluss, aufweisend ein Verschlussunterteil und eine Kappe sowie ein Mundstück und Mittel zum Durchstoßen einer Verschlussfolie, wobei ein Garantieband vorgesehen ist, das gewährleistet, dass die Verschlussfolie von den Mitteln erst durchstoßen werden kann, wenn das Garantieband entfernt wurde, gemäß den Merkmalen des Oberbegriffes des Patentanspruches 1.

Solche Behälterverschlüsse, die auf Behälter aufgebracht, insbesondere aufgeschraubt werden, sind grundsätzlich bekannt. In den Behälter wird ein Medium eingefüllt und anschließend der Behälterverschluss auf dem Behälter angeordnet, wobei mit dem Behälterverschluss sichergestellt ist, dass das Medium in dem Behälter gegenüber der äußeren Umgebung des Behälters abgeschlossen angeordnet ist. Insbesondere im Lebensmittelbereich ist es aus Hygienegründen erforderlich, dass gewährleistet ist, dass der Behälter mittels einer Verschlussfolie gegenüber seiner äußeren Umgebung abgedichtet ist. Diese Verschlussfolie soll erst dann durchstoßen, durchbrochen, durchschnitten oder dergleichen werden, wenn ein Garantieband des Behälterverschlusses entfernt wurde. Mit diesem Garantieband kann also der Anbieter des Behälters sicherstellen, dass das in dem Behälter befindliche Medium vor dem Durchstoßen der Verschlussfolie sicher in dem Behälter untergebracht ist, wobei erst nach dem Durchstoßen der Verschlussfolie das Medium dem Behälter entnommen werden kann und dann auch den äußeren Umgebungsbedingungen des Behälters ausgesetzt wird.

Ein solcher Behälterverschluss ist aus der EP 0 214 095 A2 bekannt. Dieser Stand der Technik offenbart einen Verschluss aus Kunststoff zum direkten oder mittelbaren Aufbringen auf einen, durch eine durchstechbare Membran oder Folie direkt oder mittelbar verschlossenen Behälterhals, wobei der Verschluss einen Teil mit einer Ausgussöffnung und ein die Ausgussöffnung schließendes Teil aufweist, wobei mindestens ein Teil des Verschlusses durch Sicherungsmittel bezüglich des oberen Randes des Behälterhalses in einer oberen Garantielage gehalten ist und erst nach Wegnehmen oder Wegbrechen der Sicherungsmittel in eine tiefere Gebrauchslage bringbar ist und wobei an einen der Teile Mittel zum Durchschneiden oder zum mittel- oder unmittelbaren Durchstoßen der den Behälterhals verschließenden Membran oder Folie angeordnet sind.

Hierbei wird vorausgesetzt, dass der Behälter, genauer dessen Behälterhals, mit der Verschlussfolie verschlossen und erst danach der Behälterverschluss aufgeschraubt bzw. aufgesetzt wird. Dies kann je nach Anwendungszweck von Nachteil sein, da es nicht immer möglich ist, den Behälterhals nach dem Befüllen mit dem Medium mit der Verschlussfolie zu verschließen. Die Bauweise der verschiedenen Behälterverschlüsse der EP 0 214 095 A2 bedingen es jedoch, dass der Behälterhals immer mit der Verschlussfolie verschlossen werden muss und zum Durchstoßen der Verschlussfolie der Behälterverschluss axial oder radial in Richtung des Behälters bewegt werden muss, damit die Verschlussfolie durchstoßen werden kann, nachdem das Garantieband entfernt wurde. Zusätzlich ist es für den Anwender noch erforderlich, eine Kappe des Behälterverschlusses zu bewegen, insbesondere zu verschwenken, um an die Zugangsöffnung (Mundstück) zu gelangen.

US 2007/0280042 A1 offenbart einen Behälterverschluss gemäß dem Oberbegriff des Anspruchs 1.

Der Erfindung liegt daher die Aufgabe zugrunde, einen Behälterverschluss bereitzustellen, der nicht nur die eingangs geschilderten Nachteile vermeidet, sondern der auch einfach in seiner Herstellung und in seiner Bedienbarkeit ist. Diese Aufgabe ist durch die Merkmale des Patentanspruches 1 gelöst.

Erfindungsgemäß ist vorgesehen, dass das Garantieband zwischen dem Verschlussunterteil und der Kappe angeordnet ist.

Dadurch wird es ermöglicht, nach dem Befüllen des Behälters mit einem beliebigen Medium den Behälterverschluss mit seinem Verschlussunterteil auf dem Behälter anzuordnen, wobei das sich in dem Behälter befindende Medium mittels der Verschlussfolie gegenüber äußeren Einflüssen abgedichtet ist. Hierbei kann die Verschlussfolie auf dem Behälterhals, genauer dem oberen umlaufenden Rand des Behälterhalses, dichtend aufgebracht werden. Ein bevorzugter Fall ist jedoch, dass die Verschlussfolie Bestandteil des Behälterverschlusses, insbesondere des Verschlussunterteiles, ist und mit Aufbringen des Behälterverschlusses an dem Behälterhals die Öffnung des Behälters verschlossen wird.

Ein weiterer Vorteil ist darin zu sehen, dass mit dem Entfernen des Garantiebandes gleichzeitig auch eine Bewegung der Kappe relativ zu dem Verschlussunterteil ermöglicht wird. Diese relative Bewegung kann darin gesehen werden, dass die Kappe vollständig von dem Verschlussunterteil entfernt und auch wieder auf dieses aufgesetzt werden kann.

Um eine Relativbewegung der Kappe in Bezug auf das Verschlussunterteil zu gewährleisten, ist gemäß der Erfindung die umlaufende untere Kante der Kappe und die obere umlaufende Kante des Verschlussunterteiles über zumindest einen Steg verliersicher verbunden. Der zumindest eine Steg gewährleistet, dass die Kappe an dem Verschlussunterteil verbleibt, jedoch relativ zu diesen bewegbar an diesem angeordnet ist. Die relative Bewegbarkeit kann ein Verschwenken, aber auch eine axiale Bewegung der Kappe in Bezug auf das Verschlussunterteil sein.

Mittels des zumindest einen Steges, der gemäß der Erfindung als Filmscharnier ausgebildet ist, wird sowohl eine axiale Bewegung der Kappe in Richtung des Verschlussunterteiles und ein Verschwenken der Kappe weg von dem Verschlussunterteil realisiert. Vor allen Dingen mit der axialen Bewegung der Kappe in Richtung des Verschlussunterteiles werden in vorteilhafter Weise die Mittel zum Durchstoßen der Verschlussfolie betätigt, sodass dadurch insgesamt die Bedienbarkeit des Behälterverschlusses verbessert wird. Nämlich dieser Behälterverschluss ermöglicht es, durch Entfernen des Garantiebandes die Mittel zum Durchstoßen der Verschlussfolie durch Betätigung (Drücken) der Kappe zu betätigen, wobei gleichzeitig gewährleistet ist, dass nach dieser Betätigung die Kappe an dem Verschlussunterteil verbleibt und das Mundstück freigibt zum Entnehmen des Mediums oder dichtend verschließt.

Bevorzugt ist die Ausführung, dass die umlaufende untere Kante der Kappe und die obere umlaufende Kante des Verschlussunterteiles über zumindest einen Steg miteinander verbunden sind. Alternative einstückige oder mehrteilige Gestaltungen sind jedoch auch denkbar. Das heisst, "verbunden" heißt nicht einteilig. Die Kappe kann zum Beispiel auch über einen Ring oder dergleichen an dem Verschlussunterteil fixiert sein.

In Weiterbildung der Erfindung ist die Verschfussfolie an der unteren umlaufenden Kante des Verschlussunterteiles angebracht und verschließt einen mit einem Medium befüllbaren Raum des Behälterverschlusses.

Zum einen ist es allgemein denkbar, dass die Verschlussfolie die Öffnung des Behälters verschließt. Ergänzend oder alternativ dazu ist es denkbar, dass die Verschlussfolie Bestandteil des Behälterverschlusses ist, sodass nach Anbringen des Behälterverschlusses an dem Behälter mit dieser Verschlussfolie die Öffnung des Behälters gegenüber äußeren Einflüssen dichtend verschlossen ist. Hierbei kommt noch in vorteilhafter Weise ergänzend in Betracht, dass der Behälterverschluss selber einen mit einem Medium befüllbaren Raum bildet. Im Regelfall wird das Medium des Behälters ein anderes Medium sein, das sich in dem Raum des Behälterverschlusses befindet. Je nach Anwendungszweck oder Medium ist es aber nicht ausgeschlossen, dass beide Medien die gleichen sind. Als nicht einschränkendes Beispiel für solche Medien sei Wasser genannt, welches sich in dem Behälter befindet, wobei das Medium in dem befüllbaren Raum des Behälterverschlusses ein Farbstoff, ein Wirkstoff oder dergleichen sein kann.

An dieser Stelle ist es wichtig darauf hinzuweisen, dass vor dem Entfernen des Garantiebandes und Betätigen der Mittel zum Durchstoßen der Verschlussfolie die beiden Medien von einer einzigen Verschlussfolie (entweder angebracht am Behälter oder angebracht am Behälterverschluss) oder zwei Verschlussfolien (die eine angebracht am Behälter und die andere angebracht am Behälterverschluss) voneinander getrennt sind.

Nach dem Befüllen des Behälters mit dem einen Medium und dem Befüllen des Raumes des Behälterverschlusses mit dem weiteren Medium wird der Behälterverschluss auf dem Behälter angebracht, sodass die beiden Medien nicht miteinander in Berührung kommen und auch dichtend gegenüber der äußeren Umgebung angeordnet sind. Außerdem ist sichergestellt, dass die Mittel zum Durchstoßen der zumindest einen Verschlussfolie so lange nicht betätigt werden können, bis das Garantieband entfernt worden ist. Erst nach dem Entfernen des Garantiebandes ist es möglich, die Mittel zum Durchstoßen der zumindest einen Verschlussfolie zu betätigen, sodass sich die beiden bis dahin voneinander getrennten Medien miteinander vermischen können.

Ein weiterer besonderer Anwendungsfall ist darin zu sehen, dass ein Behälter von einem Anwender leer und unverschlossen mitgeführt werden kann und von dem Anwender mit einem beliebigen Medium (zum Beispiel Wasser) gefüllt wird. Erst danach wird der mit dem weiteren Medium gefüllte Behälterverschluss auf den gefüllten Behälter aufgebracht, das Garantieband entfernt und die Mittel zum Durchstoßen der Verschlussfolie des Behälterverschlusses durch Betätigung der Kappe freigegeben werden. Dadurch kann sich das in Behälter eingefüllte Wasser mit dem Medium in dem Behälterverschluss, zum Beispiel Wirkstoffen, vermischen und danach über das Mundstück des Behälterverschlusses entnommen (getrunken) werden. Dabei zeichnet sich der Behälterverschluss durch den Vorteil aus, dass ein Anwender lediglich einen Behälter, aber mehrere Behälterverschiüsse mit gleichen oder unterschiedlichen Medien mitführen kann. Dadurch muss nicht immer ein gefüllter Behälter mitgeführt werden, sondern dieser kann auch unterwegs mit einem ohne weiteres verfügbaren Medium (insbesondere Wasser) gefüllt werden und das
Wasser mit dem entsprechenden Medium in dem Behälterverschluss vermischt werden, sodass dadurch eine wesentliche Gewichtsersparnis für den Anwender gegeben ist. Außerdem ist nicht nur eine Gewichtsersparnis gegeben, sondern die Bedienbarkeit wird erhöht, da lediglich das Garantieband entfernt werden muss und es anschließend möglich ist, die Mittel zum Durchstoßen der Verschlussfolie durch eine axiale Bewegung der Kappe zu betätigen und gleichzeitig durch eine Bewegung, diesmal ein Verschwenken, der Kappe die Entnehmeöffnung (insbesondere des Mundstückes) zugänglich zu machen oder zu verschließen.

In Weiterbildung der Erfindung sind die Mittel zum Durchstoßen der Verschlussfolie als Stechnagel ausgebildet, der axial verschiebbar in dem Mundstück gelagert ist. Diese Ausgestaltung als Stechnagel hat den Vorteil, dass er an seinem einen Ende entsprechend ausgebildet ist, um schnell, einfach und verlässig die Verschlussfolie nach der axialen Verschiebung zu durchstoßen. Außerdem hat die axiale verschiebbare Anordnung des Stechnagels in dem Mundstück den Vorteil, dass die Entnahmeöffnung in dem Mundstück durch den Stechnagel freigegeben oder verschlossen wird. Somit kann durch das axiale Verschieben des Stechnagels in dem Mundstück in die eine Richtung die Öffnung in dem Mundstück freigegeben und das Medium entnommen werden. Eine Betätigung des Stechnagels in die andere Richtung bewirkt das Verschließen der Entnahmeöffnung. Danach kann die Kappe dichtend auf dem Verschlussunterteil festgelegt werden, zum Beispiel durch Verklemmen oder Verrasten. Dadurch ist das Mundstück hygienisch vor äußeren Einflüssen abgedichtet. In einer anderen Variante wird der Stechnagel nicht mehr zurückgeschoben.

In Weiterbildung der Erfindung ist der Abstand zwischen der umlaufenden unteren Kante der Kappe und der oberen umlaufenden Kappe des Verschlussunterteiles zumindest halb so groß oder größer als der Bewegungsweg der Mittel, insbesondere des Stechnagels, zum Durchstoßen der Verschlussfolie. Dies hat den Vorteil, dass vor dem Entfernen des Garantiebandes die Mittel, insbesondere der Stechnagel, so in dem Behälterverschluss gelagert sind, dass ein Durchstoßen der Verschlussfolie bei Druckausübung auf die Kappe noch nicht möglich ist. Erst wenn das
Garantieband entfernt wurde, kann die Kappe durch Druckausübung auf die Mittel, insbesondere den Stechnagel, wirken, sodass dadurch die Verschlussfolie sicher in einem solchen Maß durchstoßen wird, dass das in dem Raum des Behälterverschlusses sich befindende Medium mit dem in dem Behälter sich befindenden Medium (bzw. umgekehrt) vermischen kann. Damit dies sichergestellt ist, ist der Abstand mindestens halb so groß. Dies bedeutet gleichzeitig, dass der axiale Bewegungsweg der Kappe in Richtung des Verschlussunterteiles ebenfalls mindestens halb so groß ist, vorzugsweise genau so groß ist wie die Höhe des Garantiebandes. Der axiale Bewegungsweg der Kappe in Richtung des Verschlussunterteiles kann jedoch auch größer sein. In diesem Fall wird gewährleistet, dass die Kappe an dem Verschlussunterteil festgelegt werden kann. Dies kann zum Beispiel durch eine klemmende Überlappung der umlaufenden unteren Kante der Kappe und der oberen umlaufenden Kante der Verschlussunterteiles realisiert werden. Es kann auch daran gedacht werden, dass diese beiden einander zuweisenden Kanten Rastmittel, die lösbar sind, um die Kappe relativ zu dem Verschlussunterteil zu verschwenken, aufweisen.

In Weiterbildung der Erfindung sind das Verschlussunterteil und die Kappe sowie das Garantieband und der zumindest eine Steg einstückig ausgebildet. Diese Teile werden einstückig beispielsweise in einem Kunststoffspritzgussverfahren hergestellt. Dies hat den Vorteil, dass dadurch Hygienevorschriften eingehalten werden können, insbesondere dann, wenn der Behälterverschluss den befüllbaren Raum aufweist, in dem ein Medium eingefüllt und mit der Verschlussfolie verschlossen wird. Denn dann wird das in dem Raum befindliche Medium erst dann zugänglich, wenn das Garantieband entfernt wurde.

Alternativ dazu können einerseits das Verschlussunterteil und das Mundstück oder andererseits die Kappe sowie das Garantieband und der zumindest eine Steg insbesondere zur Vereinfachung deren Herstellung einstückig ausgebildet sind.

Ein Ausführungsbeispiel eines erfindungsgemäßen Behälterverschlusses wird im Folgenden beschrieben und ist anhand der Figuren erläutert.

Die Figuren 1 und 2 zeigen den prinzipiellen Aufbau des Behälterverschlusses, wobei dessen Anwendung anhand der Figuren 3 bis 8 erläutert wird.

Es sei darauf hinzuweisen, dass der im Folgenden beschrieben Behälterverschluss als ein eigenständiges Element angesehen werden kann, welches auf einen beliebigen Behälter, der leer oder gefüllt oder mit einer Verschlussfolie versehen oder nicht versehen ist, aufgebracht, insbesondere aufgeschraubt werden kann.

Die Figuren 1 und 2 zeigen, soweit im Einzelnen dargestellt, einen Behälterverschluss 1, der eine Kappe 2 sowie ein Mundstück 3 mit einer Entnahmeöffnung für das Medium aufweist. In dem Mundstück 3 sind die Mittel zum Durchstoßen einer Verschlussfolie, hier ausgebildet als Stechnagel 4, angeordnet. Weiterhin weist der Behälterverschluss 1 ein Verschlussunterteil 5 auf, mit dem der Behälterverschluss 1 auf dem korrespondierenden Teil des Behälters aufgebracht wird. Weiterhin ist ein Garantieband 6 vorhanden, welches entfernt werden kann und sich in erfindungsgemäßer Weise zwischen dem Verschlussunterteil 5 und der Kappe 2 befindet. Das heißt, dass in diesem Zustand die umlaufenden untere Kante der Kappe 2 durch das Garantieband 6 auf Abstand gehalten wird zu der oberen umlaufenden Kante des Verschlussunterteiles 5.

Das Verschlussunterteil 5 bildet entweder alleine oder zusammen mit dem unteren Teil des Mundstückes 3 einen befüllbaren Raum, in den ein Medium eingefüllt werden kann. Nachdem dies erfolgt ist, wird dieser Raum durch eine Verschlussfolie gegenüber der äußeren Umgebung abgedichtet. Es ist auch denkbar, dass dieser befüllbare Raum nicht von dem unteren Teil des Mundstückes 3 zusammen mit dem Verschlussunterteil 5 gebildet wird, sondern dass nur der untere Teil des Mundstückes 3 diesem mit dem Medium befüllbaren Raum bildet. In diesem Fall wird dann der in Richtung des Behälters weisende Teil des unteren Teiles des Mundstückes 3 von der Verschlussfolie abgedichtet. In diesem Fall befindet sich der Stechnagel 4 in einer die Öffnung des Mundstückes 3 verschließenden Stellung. Dadurch ist gewährleistet, dass der mit dem Medium befüllte Raum sowohl durch den Stechnagel 4 als auch durch die Verschlussfolie gegenüber der äußeren Umgebung dichtend verschlossen ist.

Anhand der Figuren 3 bis 8 wird der Aufbau und die Funktion des erfindungsgemäßen Behälterverschlusses 1 weiter erläutert.

Figur 3 zeigt die Ausgangsposition eines fertig hergestellten Behälterverschlusses 1, bevor das Garantieband 6 entfernt wird. Hier ist erkennbar, dass der Stechnagel 4 ein gewisses Maß über dem oberen Endbereich des Mundstückes 3 hinaus steht. Da das Garantieband 6 noch nicht entfernt worden ist, ist es nicht möglich, die Kappe 2 axial in Richtung des Verschlussunterteiles 5 zu bewegen. Dadurch verbleibt der Stechnagel 4 aufgrund seiner Konstruktion in einer solchen Position in dem Mundstück 3, dass dessen Öffnung durch den Stechnagel 4 verschlossen ist. Außerdem ist im unteren Bereich des Verschlussunterteiles 5, das auf einem prinzipiell dargestellten oberen Teil eines Behälters 7 aufgebracht ist, der befüllbare Raum mit einer nicht dargestellten Verschlussfolie verschlossen.

Figur 4 zeigt den Zustand des Behälterverschlusses 1, nachdem das Garantieband 6 entfernt worden ist. Das Garantieband 6 ist so gestaltet, dass es entweder als einstückiges Teil komplett von der Kappe 2 und/oder dem Verschlussunterteil 5 abgetrennt ("abgerissen") wird. Wichtig ist, dass nach dem Entfernen des Garantiebandes 6 ein Steg 8 verbleibt, der das Verschlussunterteil 5 mit der Kappe 2 verbindet, sodass die Kappe 2 verliersicher Bestandteil des Behälterverschlusses 1 bleibt. Der Steg 8 kann ein eigenständiger Bestandteil des Behälterverschlusses 1 oder auch ein Bestandteil des Garantiebandes 6 sein, wobei er nach dem Entfernen des Garantiebandes 6 nach wie vor die Kappe 2 mit dem Verschlussunterteil 5 verbindet.

In Figur 5 ist gezeigt, dass nun in Druckrichtung 9 ein Druck auf die Kappe 2 ausgeübt werden kann. Durch Ausübung des Druckes in Druckrichtung 9 kann die Kappe 2 axial in Richtung des Verschlussunterteiles 5 um maximal den Weg X bewegt werden. Dies ist möglich, da durch entfernen des Garantiebandes 6 ein Abstand Y zwischen der Unterkante der Kappe 2 und der Oberkante des Verschlussunterteiles 5 freigemacht wurde. Dabei ist es jedoch erforderlich, dass auch der Steg 8 so ausgestaltet ist, dass er bei Ausübung eines Druckes auf die Kappe 2 in Druckrichtung 9 seinerseits eine Verformung zulässt, die die Bewegung der Kappe 2 in axialer Richtung ermöglicht.

Hierbei ist noch auf eine wichtige Ausgestaltung und Funktion des zumindest einen Steges 8 hinzuweisen. Dieser Steg 8, ausgebildet als Filmscharnier, muss einerseits sicherstellen, dass die Kappe 2 verliersicher an dem Verschlussunterteil 5 angeordnet ist. Gleichzeitig muss durch ihn gewährleistet sein, dass mit Ausübung eines Druckes in Druckrichtung 9 die Kappe 2 axial (oder gegebenenfalls auch etwas abweichend aus der axialen Bewegungsrichtung) die Kappe 2 in Richtung des Verschlussunterteiles 5 bewegt werden kann. Außerdem soll, was noch zu erläutern ist, die Kappe 2 mit ihrer Unterkante an der Oberkante des Verschlussteiles 5 festgelegt werden. Daher sind der zumindest eine Steg 8 und in vorteilhafter Weise die Unterkante der Kappe 2 und/oder die Oberkante des Verschlussunterteiles 5 so aufeinander abzustimmen, dass die Kappe 2 nicht nur zum Beispiel klemmend oder rastend an dem Verschlussunterteil 5 festgelegt werden kann, sondern dass die Kappe 2 auch zentrierend in Richtung des Verschlussunterteiles 5 geführt wird oder zentriert in Richtung des Verschlussunterteiles 5 weitergeführt wird, wenn die Unterkante der Kappe 2 schon die Oberkante des Verschlussunterteiles 5 erreicht hat. Dadurch ist es vorteilhafter Weise möglich, zunächst auch eine außermittige axiale Bewegung der Kappe 2 relativ zu dem Verschlussunterteil 5 zuzulassen. Erst wenn die Kappe 2 das Verschlussunterteil 5 erreicht hat und ein weiterer Druck ausgeübt wird, kann die Kappe 2 zum Beispiel durch Verklemmen oder Verrasten an dem Verschlussunterteil 5 lösbar dauerhaft festgelegt werden.

Diesen letztgenannten Zustand zeigt die Figur 6, bei der aufgrund der Ausgestaltung der zumindest eine Steg 8 so bewegt bzw. so verformt wurde, dass dadurch es ermöglicht wird, dass die Kappe 2 lösbar, aber fest an dem Verschlussunterteil 5 zur Anlage kommt. Außerdem ist dadurch bei der Bewegung der Kappe 2 von ihrer Lage gemäß Figur 5 hin zu ihrer Lage gemäß Figur 6 relativ zu dem Verschlussunterteil 5 der Stechnagel 4 von seiner Ausgangslage in seine Funktionslage bewegt worden. Das heißt, dass der Stechnagel 4 mit seinem einen entsprechend ausgestalteten Endbereich die Verschlussfolie, die die umlaufende untere Öffnung des Verschlussunterteiles verschlossen hat, durchstoßen hat. Dies ist sehr gut in Figur 6 dadurch zu erkennen, dass der untere Teil des Stechnagels 4 in Richtung des Behälters 7 bewegt worden ist und nunmehr in diesen hineinragt.

In dieser Position ist es nun möglich, dass sich das Medium in dem Behälter 7 und das Medium in dem Behälterverschluss 1, insbesondere in dem Verschlussunterteil 5, miteinander vermischen können. Dies wird in besonders vorteilhafter Weise durch die Geometrie des Stechnagels 4 in seinem einen Endbereich (in Figur 6 dargestellt) ermöglicht. Durch diese Geometrie wird eine solche Öffnung in die Verschlussfolie eingebracht, die es anhand der verwendeten Medien ermöglicht, dass diese sich in der gewünschten Weise vermischen können.

In dem in Figur 6 gezeigten Zustand des Behälterverschlusses 1 ist es möglich, dass sich die Medien vermischen können. Allerdings ist es noch nicht möglich, das vermischte Medium über den Behälterverschluss 1 aus dem Behälter 7 zu entnehmen.

Dies in wird erst möglich durch das Verschwenken der Kappe 2 in Verschwenkrichtung 10. Das heißt, dass die einander zuweisenden Kanten von Kappe 2 und Verschlussunterteil 5 bzw. deren sich überlappenden Bereiche voneinander abheben, gleichzeitig aber sichergestellt ist, dass die Kappe 2 verliersicher über den zumindest einen Steg 8 an dem Verschlussunterteil 5 verbleibt. Dadurch wird das Mundstück 3 zugänglich, sodass das in dem Behälter 7 sich befindende Medium entnommen (zum Beispiel ausgegossen oder getrunken) werden kann. Der Stechnagel 4 und das Mundstück 3 sind zu diesem Zweck so ausgestaltet und aufeinander abgestimmt, dass durch Eindrücken des Stechnagels 4 von seiner in Figur 5 gezeigten Position in die in den folgenden Figuren gezeigte Position eine Öffnung in dem Mundstück 3 zur Entnehme des Mediums freigegeben wird.

Nach der Entnahme, insbesondere nach der nicht vollständigen Entnahme des Mediums aus dem Behälter 7, kann der Behälterverschluss 1 gemäß Figur 8 wieder dadurch verschlossen werden, dass die Kappe 2 entgegen der Verschwenkrichtung 10 gemäß Figur 7 wieder in ihre Position gemäß Figur 6 gebracht wird. Dabei sind, sowohl in Figur 6 als auch in Figur 8, die Innenseite des oberen Endbereiches der Kappe 2 und die Oberseite des Mundstückes 3 sowie die Lage der Kappe 2 in Bezug auf das Verschlussunterteil 5 so aufeinander abgestimmt, dass die Oberseite des Mundstückes 3 dichtend an der Innenseite der Oberseite der Kappe 2 zur Anlage kommt. Dadurch wird wirksam vermieden, dass sich das Medium in den Innenraum, der gebildet ist durch die axialen Innenflächen der Kappe 2 und der axialen Oberfläche des Mundstückes 3, bewegen kann. Hier kann neben der geschilderten Abstimmung der Kappe 2 in Bezug auf das Mundstück 3 und das Verschlussunterteil 5 auch an eine zusätzliche Dichtung zwischen der Oberseite des Mundstückes 3 und der planen Innenfläche der Kappe 2 gedacht werden.

Aufgrund der geschilderten Ausgestaltung und Funktionsweise des Behälterverschlusses 1 in dem Ablauf in den Figuren 3 bis 8 ist dessen vorteilhafte Ausgestaltung, leichte Bedienbarkeit sowie das Öffnen und Wiederverschließen sehr gut erkennbar.

### Bezugszeichenliste

- 1.: Behälterverschluss
- 2.: Kappe
- 3.: Mundstück
- 4.: Stechnagel
- 5.: Verschlussunterteil
- 6.: Garantieband
- 7.: Behälter
- 8.: Steg
- 9.: Druckrichtung
- 10.: Verschwenkrichtung

## Patentansprüche

1. Behälterverschluss (1), aufweisend ein Verschlussunterteil (5) und eine Kappe (2) sowie ein Mundstück (3) und Mittel (4) zum Durchstoßen einer Verschlussfolie, wobei ein Garantieband (6) vorgesehen ist, das gewährleistet, dass die Verschlussfolie von den Mitteln erst durchstoßen werden kann, wenn das Garantieband (6) entfernt wurde, und wobei das Garantieband (6) zwischen dem Verschlussunterteil (5) und der Kappe (2) angeordnet ist, **dadurch gekennzeichnet, dass** die umlaufende untere Kante der Kappe (2) und die obere umlaufende Kante des Verschlussunterteiles (5) über zumindest einen Steg (8) miteinander verbunden sind, und dass der zumindest eine Steg (8) als Filmscharnier ausgebildet ist.

2. Behälterverschluss (1) nach Anspruch 1, **dadurch gekennzeichnet, dass** die Verschlussfolie an der unteren umlaufenden Kante des Verschlussunterteiles (5) angebracht ist und einen mit einem Medium befüllbaren Raum des Behälterverschlusses (1) verschließt.

3. Behälterverschluss (1) nach einem der vorhergehenden Ansprüche, **dadurch gekennzeichnet, dass** die Mittel zum Durchstoßen der Verschlussfolie als Stechnagel (4) ausgebildet sind, der axial verschiebbar in dem Mundstück (3) gelagert ist.

4. Behälterverschluss (1) nach einem der vorhergehenden Ansprüche, **dadurch gekennzeichnet, dass** der durch Entfernen des Garantiebandes (6) freigemachte Abstand (Y) zwischen der umlaufenden unteren Kante der Kappe (2) und der oberen umlaufenden Kante des Verschlussunterteiles (5) zumindest halb so groß oder grösser ist als der Bewegungsweg (X) der Mittel, insbesondere des Stechnagels (4), zum Durchstoßen der Verschlussfolie.

5. Behälterverschluss (1) nach Anspruch 4, **dadurch gekennzeichnet, dass** der Abstand (X) gleich ist dem Abstand (Y).

6. Behälterverschluss (1) nach einem der vorhergehenden Ansprüche, **dadurch gekennzeichnet, dass** das Verschlussunterteil (5) und die Kappe (2) sowie das Garantieband (6) und der zumindest eine Steg (8) einstückig ausgebildet sind.

7. Behälterverschluss (1) nach einem der vorhergehenden Ansprüche, **dadurch gekennzeichnet, dass** das Verschlussunterteil (5) und das Mundstück (3) einstückig ausgebildet sind.

8. Behälterverschluss (1) nach einem der vorhergehenden Ansprüche, **dadurch gekennzeichnet, dass** die Kappe (2) sowie das Garantieband (6) und der zumindest eine Steg (8) einstückig ausgebildet sind.

## Claims

1. Container closure (1) having a lower closure part (5) and a cap (2) and also a mouthpiece (3) and means (4) for piercing a closure film, wherein a tamper-evident band (6) is provided, and this ensures that the closure film can be pierced by the means only when the tamper-evident band (6) has been removed, and wherein the tamper-evident band (6) is arranged between the lower closure part (5) and the cap (2), **characterized in that** the encircling lower edge of the cap (2) and the upper encircling edge of the lower closure part (5) are connected to one another via at least one crosspiece (8), and **in that** the at least one crosspiece (8) is designed in the form of a film hinge.

2. Container closure (1) according to Claim 1, **characterized in that** the closure film is fitted to the lower encircling edge of the lower closure part (5) and closes a space of the container closure (1) which can be filled with a medium.

3. Container closure (1) according to either of the preceding claims, **characterized in that** the means for piercing the closure film is designed in the form of a piercing spike (4) which is mounted in an axially displaceable manner in the mouthpiece (3).

4. Container closure (1) according to one of the preceding claims, **characterized in that** the distance (Y) which is freed by removal of the tamper-evident band (6), and is located between the encircling lower edge of the cap (2) and the upper encircling edge of the lower closure part (5), is at least half the size or greater than the movement path (X) covered by the means, in particular the piercing spike (4), for piercing the closure film.

5. Container closure (1) according to Claim 4, **characterized in that** the distance (X) is equal to the distance (Y).

6. Container closure (1) according to one of the preceding claims, **characterized in that** the lower closure part (5) and the cap (2) and also the tamper-evident band (6) and the at least one crosspiece (8) are formed in one piece.

7. Container closure (1) according to one of the preceding claims, **characterized in that** the lower closure part (5) and the mouthpiece (3) are formed in one piece.

8. Container closure (1) according to one of the preceding claims, **characterized in that** the cap (2) and also the tamper-evident band (6) and the at least one crosspiece (8) are formed in one piece.

## Revendications

1. Fermeture de récipient (1), présentant une partie inférieure de fermeture (5) et un capuchon (2) ainsi qu'un embout buccal (3) et des moyens (4) pour percer une feuille de fermeture, dans laquelle il est prévu une bande de garantie (6), qui garantit que la feuille de fermeture ne peut être percée par les moyens que lorsque la bande de garantie (6) a été enlevée, et dans laquelle la bande de garantie (6) est disposée entre la partie inférieure de fermeture (5) et le capuchon (2), **caractérisée en ce que** l'arête périphérique inférieure du capuchon (2) et l'arête périphérique supérieure de la partie inférieure de fermeture (5) sont reliées l'une à l'autre par au moins une nervure (8), et **en ce que** ladite au moins une nervure (8) est réalisée en forme de charnière pelliculaire.

2. Fermeture de récipient (1) selon la revendication 1, **caractérisée en ce que** la feuille de fermeture est appliquée sur l'arête périphérique inférieure de la partie inférieure de fermeture (5) et ferme une chambre de la fermeture de récipient (1) qui peut être remplie avec un fluide.

3. Fermeture de récipient (1) selon l'une quelconque des revendications précédentes, **caractérisée en ce que** les moyens pour percer la feuille de fermeture sont réalisés en forme d'aiguille de percement (4), qui est montée de façon axialement coulissante dans l'embout buccal (3).

4. Fermeture de récipient (1) selon l'une quelconque des revendications précédentes, **caractérisée en ce que** la distance (Y) libérée par l'enlèvement de la bande de garantie (6) entre l'arête périphérique inférieure du capuchon (2) et l'arête périphérique supérieure de la partie inférieure de fermeture (5) est au moins à moitié aussi grande ou est plus grande que la course de déplacement (X) des moyens, en particulier de l'aiguille de percement (4), pour percer la feuille de fermeture.

5. Fermeture de récipient (1) selon la revendication 4, **caractérisée en ce que** la distance (X) est égale à la distance (Y).

6. Fermeture de récipient (1) selon l'une quelconque des revendications précédentes, **caractérisée en ce que** la partie inférieure de fermeture (5) et le capuchon (2) ainsi que la bande de garantie (6) et ladite au moins une nervure (8) sont réalisées en une seule pièce.

7. Fermeture de récipient (1) selon l'une quelconque des revendications précédentes, **caractérisée en ce que** la partie inférieure de fermeture (5) et l'embout buccal (3) sont réalisés en une seule pièce.

8. Fermeture de récipient (1) selon l'une quelconque des revendications précédentes, **caractérisée en ce que** le capuchon (2) ainsi que la bande de garantie (6) et ladite au moins une nervure (8) sont réalisés en une seule pièce.
